# FASCICULE DE BREVET EUROPEEN

(11) **EP 0 014 156 B1**
(45) Date de publication et mention de la délivrance du brevet: **30.11.1983**
(21) Numéro de dépôt: 80400117.0
(22) Date de dépôt: 24.01.1980
(51) Int. Cl.: H01J 31/20, H01J 29/10

(54) **Transducteur électroluminescent à synthèse chromatique additive**
Elektrolumineszierender Farbwandler mit additiver Synthese
Electroluminescent chromatic transducer with additive synthesis

(30) Priorité: 29.01.1979 FR 7902237
(43) Date de publication de la demande: 06.08.1980
(73) Titulaire: La Marguerite, Société dite:, F-75016 Paris (FR)
(72) Inventeur: Tarragon, Denis Etienne Victor, F-94120 Fontenay-sou-Bois (FR)
(74) Mandataire: Thévenet, Jean-Bruno

## Description

L'invention concerne un dispositif transducteur courantlumière d'un tube image spécial comprenant un ensemble électroluminescent associé à un balayage cathodique permettant la reproduction télévisuelle d'images en couleur.

Depuis le début de la télévision en couleur, l'ensemble des récepteurs sont équipés d'un tube image constitué de trois canons à électrons (un par couleur), qui excitent chacun un élément de l'écran où se trouvent déposés des luminophores émettant de la lumière verte, rouge ou bleue. Avant l'impact sur les luminophores, les faisceaux d'électrons traversent un système de grilles chargées de focaliser les électrons, afin d'obtenir l'excitation du point lumineux désiré. Ce tube-image trichrome à masque perforé est connu sous le nom tube à masque d'ombre (la description et le principe de fonctionnement sont abondamment développés dans la littérature technique).

Un autre tube image, bichrome, connu sous ta dénomination technique de "pénétron" a été conçu vers 1934 et amélioré par de nombreux brevets (US-A-2,446,248, US-A-2,445,710, US-A-2,704,783, US-A-2,730,653, US-A-2,590,018). Le principe de fonctionnement est différent: deux films minces cathodoluminescents superposés présentent leur maximum d'émission à des niveaux distincts de l'énergie des électrons incidents. Lorsque les matériaux luminescents des deux couches sont convenablement choisis, on peut faire varier la couleur de la lumière émise en faisant varier la tension d'accélération des électrons incidents. Les électrons de faible énergie excitent la luminescence de la première couche, mais ne peuvent pénétrer dans le seconde. On observe uniquement la luminescence de la première couche. Si on augmente l'énergie (augmentation de la haute tension d'accélération) on peur exciter à la fois la luminescence de la première couche et celle de la seconde couche, et avec prédominance possible de la luminance de la seconde couche.

Le tube à "masque perforé" nécessite, pour une fabrication industrielle, des investissements importants, un outillage spécifique onéreux, et le prix de revient d'un tube représente 50% du prix de fabrication d'un récepteur de T.V. en couleurs.

En outre, la reconstitution d'une image colorée au moyen de ce tube image présente plusieurs difficultés à savoir:
1/ la convergence dynamique et la pureté des couleurs
2/ les aberrations de l'image, que l'on corrige par des circuits complexes, ainsi que:
3/ la sensibilité au champ magnétique terrestre, laquelle impose la présence de blindages et de circuits de démagnétisation.

En plus, le tube image et ses circuits d'alimentation sont de gros consommateurs d'énergie, les électrons sont interceptés par l'électrode de sélection de couleurs (masque d'ombre).

Les derniers perfectionnement technologiques (autoconvergence, précision In Line, P.I.L.) ont pour but de diminuer d'une part le coté pointu des réglages, et d'autre part d'améliorer par des grilles élaborées le mélange des faisceaux juste au niveau de l'écran. Ces systèmes n'augmentent que faiblement la résolution et la stabilité des images.

Le "pénétron" possède les avantages des films minces cathodoluminescents. Ces films obtenus par évaporation thermique ou pulvérisation par vaporisation sur un support, au lieu de sédimentation de poudre pour le tube à masque, présentent divers avantages.
1/ réflexion diffuse de l'écran négligeable, donc possibilité d'obtenir une image visible même en présence de lumière extérieure,
2/ résolution optimale, car l'absence de diffusion dans les films minces réduit le diamètre du point lumineux au diamètre du faisceau d'électrons incident,
3/ géométrie favorable à la diffusion de la chaleur, facilité d'évacuation par le substrat qui forme radiateur.

Malgré ces avantages, le pénétron présente de grosses difficultés techniques à savoir:
1/ commutation difficile des différentes hautes tensions pour obtenir les niveaux distincts de couleur,
2/ diffusion d'une couche dans l'autre en cours de fonctionnement et tout se passe comme s'ilny avait qu'une seule couche,
3/ accumulation de charges électriques à la surface de séparation des deux couches, il se produit des émissions secondaires indésirables, altérant les couleurs émises.

La présente innovation technologique est de s'affranchir des difficultés des tubes utilisant des masques de sélection de couleurs et des inconvénients techniques des "tubes à pénétration", tout en conservant les avantages des films minces pour une résolution maximale.

Ainsi, l'innovation proposée permet d'utiliser un tube monocanon, identique électronique- ment à celui d'un tube utilisé pour la réception de la télévision en. noir et blanc. Seule le face avant électroluminescente est différente.

La technologie du tube monocanon est connue, et les avantages obtenus sont:
1/ une facilité de fabrication,
2/ une fiabilité incontestable,
3/ une géométrie de l'image parfaite,
4/ une résolution optimale,
5/ une tension d'accélération et des éléments de déviation plus faciles à construire.

L'invention, telle qu'elle est définie dans les revendications, permet d'améliorer la résolution et la stabilité des points reproduits, évitant ainsi la confusion des signes B et 8, C et 0, D et 0, S et 8 etc... dans la reproduction des textes en télématique en donnant une restitution parfaite, et une nette amélioration de la reproduction de l'image est ressentie.

A cette fin, pour la réalisation d'un générateur d'images en couleurs, il est prévu de disposer dans un tube cathodique monocanon, un écran constitué par des condensateurs électroluminescents superposés.

Sous l'influence du bombardement du faisceau d'électrons, asservi à l'intensité du signal de luminance, l'ensemble électroluminescent, ayant au moins deux couches, émet des lumières de longueurs d'onde différentes.

Les armatures métalliques de chaque condensateur électroluminescent sortent à l'extérieur du tube et permettent le dosage des intensités lumineuses par le biais d'une amplification asservie aux signaux fournis par le décodage du signal de chrominance.

La sélection et le mélange colorimétriques sont faits point par point sur la face avant du tube. Pour ce faire une propriété physique, spécifique de certaines substances cathodo- luminescentes, à savoir "l'amplification de brillance" par action d'un champ électrique élevé, est utilisée.

Le spot lumineux d'un point faiblement irradié par un faisceau d'électrons se trouve amplifié quand un champ électrique variable est appliqué dans un condensateur contenant des luminophores.

La brillance et le mélange des couleurs sont obtenus d'une part par le courant cathodique pour la luminance, et d'autre part par les transducteurs électroluminescents pour les chrominances.

Le principe du tube image monocanon à transducteurs électroluminescents chromatiques, conforme à l'invention se fonde sur l'utilisation de plusieurs phénomènes physiques:
- sur les particularités physiologiques de l'oeil,
- sur les lois de la colorimétrie,
-sur les propriétés de la cathodolumine- scence, associés à celles de l'électroluminescence en "couches minces".

Brièvement, on rapelle que depuis les travaux de Newton en 1669, on sait décomposer la lumière blanche en trois couleurs fondamentales et on utilise pour la reproduction la recomposition des trois images superposées pour obtenir toutes les teintes visibles (photographie couleur, litographies multichromes). A la différence, en télévision on n'a jusqu'à présent pas trouvé une solution valable permettant de transmettre simultanément tous les détails d'une scène complète. Tous les points de l'image sont donc explorés et transmis les uns après les autres, suivant une loi bien déterminée, l'analyse consistant à déplacer le spot lumineux qui parcourt l'écran de la même manière que se déplace le regard d'un lecteur sur une page d'un livre, en commençant par la lère ligne de la page, de gauche à droite. Les détails sont transmis l'un après l'autre en explorant point par point, ligne après ligne, trame après trame. Les détails à transmettre sont convertis en un signal électrique variable en fonction du temps. Les différents éléments qui composent l'image ont chacun une certaine luminance et une couleur propre. Ces luminances varient d'un élément à l'autre et produisent des signaux à niveau variable.

La fonction d'un récepteur de télévision consiste à transformer une énergie électrique en énergie lumineuse et à reproduire exactement à la réception:
-la position dans le plan, de chacun des points de l'image explorée,
- les variations instantanées de luminosité de ces points en fonction du temps.

La synthèse additive effectuée par l'organe de la vue, permet par le mélange des trois couleurs fondamentales de reconstituer la lumière blanche. Cette lumière blanche peut s'effecteur avec des sources lumineuses rayonnant directement la couleur.

En outre, on rappelle que la luminescence est l'émission soutenue de lumière, à partir de substances spéciales, quand elles sont irradiées:
1/ par des photons basse énergie, lumière visible ou ultra-violette (photoluminescence),
2/ par des photons de haute énergie, rayons X (roentgénoluminescence),
3/ par des rayons cathodiques (cathodo- luminescence),
4/ par un champ électrique (électroluminescence),
5/ par des particules alpha (ionolumin- escence),
6/ par des particules ou des radiations nucléaires (radioluminescence).

Le phénomène réside essentiellement dans l'excitation directe des centres luminescents par des électrons accélérés, dans un champ électrique élevé.

L'électroluminescence est un phénomène peu familier. En 1936 le professeur Georges Destriau, de l'Université de Paris, a découvert que le sulfure de zinc pouvait émettre de la lumière sous l'action directe d'un champ électrique alternatif. Ce phénomène nouveau avait une grande importance puisque, pour la première fois, un corps solide transformait directement de l'énergie électrique en énergie lumineuse.

Un composé solide électroluminescent comprend:
1/ un produit de base sous forme cristalline, comme le sulfure de zinc, l'oxyde de zinc, le sulfure de strontium, le tungstate de calcium, le silicate de zinc, le fluorure de calcium, le germanate de magnésium, le sulfure de cadmium, le fluorure de cadmium,
2/ des traces d'un élément étranger, dit "activateur", en proportion très faible (10-² à 10-⁴ en poids) tels que le cuivre, l'or, l'argent, le manganèse, le plomb, le chrome, le bismuth et différentes terres rares.

Ces éléments constituent les centres "luminogènes" du composé électroluminescent..

Une fine pellicule du composé luminescent ci-dessus mentionné enrobé dans un isolant est disposée entre deux lames à la fois transparentes et conductrices, généralement deux plaques de verre sur lesquelles on a projeté une fine couche de chlorure d'antimoine ou d'oxyde d'étain.

La cellule électroluminescente ainsi fabriquée, constitue un condensateur. Si on relie les deux lames conductrices de ce condensateur à un générateur de tension périodique on voit, à travers les lames de verre, briller le composé luminescent. Cette brillance croît à la fois avec la valeur de la tension appliquée et avec sa fréquence. La lumière émise est bleue, verte, jaune ou rouge, suivant la nature du produit de base et de l'activateur. Des cellules luminescentes comprenant de tels matériaux disposés suivant des couches de 20 à 50,u d'épaisseur, appelés "condensateurs électroluminescents à poudre", ont fait l'objet de nombreux essais expérimentaux.

Depuis plus d'une décénnie, le diamètre moyen des produits cristallins est inférieur au micron. La fabrication de fines pellicules (structure en "couche minces") est réalisable par un procédé relevant de la technique de pulvérisation cathodique radiofréquence dans une enceinte sous vide (pression des gaz résiduels inférieure à 10-⁵ torr) en présence d'un gaz inerte (argon).

L'ensemble d'une cellule se présente sous forme d'une couche mince ayant une épaisseur de 0,4 à 3,u. Pour augmenter l'efficacité lumineuse un recuit à 500° durant 20 à 30 minutes sous atmosphère d'argon est conseillé.

Ces couches minces possèdent une grande fiabilité chimique, des caractéristiques stables et homogènes sur toutes leurs surfaces et leurs épaisseurs. Elles fonctionnent avec des tensions d'excitation relativement faibles et leur durée de vie minimum est de 10⁴ heures.

Un nouvel effet, "l'effet électrorenforçateur de brillance", a été découvert en 1953 par Destriau. Certains matériaux qui sont luminescents sous l'action d'une excitation extérieure ont une sensibilité accrue, c'est à dire deviennent beaucoup plus lumineux quand ils sont soumis simultanément à l'action de l'excitation extérieure et à celle du champ électrique alternatif appliqué entre les armatures du condensateur. Le renforcement de la brillance, dépend des produits luminogènes employés, et surtout de la tension et de la fréquence du champ électrique.

Ce principe est décrit sous le nom "d'électro- cathodoluminescence" par D. A. Cusano (Cathodo, Photo and D.C. Electroluminescence in Zinc Sulfide Layers"-Luminescence of organic and inorganic Matérials-Ed. By H. Kallmann, John Wiley, London (1962) Pages 501 et suivantes). L'activateur employé est le manganèse (Mn).

En outre, le brevet français n°, 1 115 162, intitulé "Ecran à rayons cathodiques et procédé de renforcement de la luminescence" de Westinghouse Electric Corporation et brevet US-A-2 992 349 de D. A. Cusano, intitulé "Field Enhanced Luminescence System", utilisent ce phénomène physique dans des écrans monochromes. Mais l'effet renforçateur est plus important dans les condensateurs électroluminescents "à couches minces" et présente un rendement élevé lorsque le luminophore est le sulfure de zinc (ZnS) et que l'activateur est constitué par des molécules d'un ou plusieurs oxysulfures, en particulier, des fluorures trivalents de la famille des lanthanides, (dénommés "terres rares"). Les effets de ces activateurs, (comme le terbium, l'europium, le thulium, le praséodyme, le néodyme, le samarium, le gadolinium, le holmium, l'erbium, le dysprosium) ont été appelés en 1968: "effets lumocen" (Luminescence from Molécular Centers). Les luminophores dopés avec les fluorures de terres rares émettent les lumières vertes, rouges et bleues d'une très grande brillance.

Un transducteur électroluminescent chromatique, selon un mode de réalisation de l'invention se présente sous la forme d'une cellule électroluminescente d'une épaisseur d'un micron environ. Il comprend:
1/ une couche électroluminescente d'une épaisseur de 6000 A, composée de sulfure de zinc associé à un oxysulfure.
2/ deux couches tampons d'oxyde d'yttrium (Y₂0₃) de 2000 A d'épaisseur entre lesquelles est intercalée ladite couche électroluminescente, ces deux couches étant sensiblement transparentes et leurs faces extérieures étant rendues conductrices par un dépôt d'oxyde d'étain (Sₙ0₂) ou d'oxyde d'indium (I_{"}O₃).

Si l'on dirige un faisceau électronique avec une tension de post accélération de 5KV sur ce transducteur, un fin spot de lumière apparaît, au point d'impact du faisceau sur la couche luminescente. Cette émission de lumière est amplifiée localement lorsqu'une impulsion de tension est appliquée aux bornes du transducteur.

L'invention est exposée plus en détail à l'aide de dessins représentant seulement un mode d'exécution.
-la figure 1, est une vue schématique en coupe transversale d'un transducteur électroluminescent,
- la figure 2, est une vue schématique en coupe d'un tube image utilisant le principe de l'invention,
-la figure 3, est une coupe suivant AA de la dalle avant du tube image de la figure 2,
-la figure 4, est le schéma synoptique d'un récepteur de télévision utilisant le tube à transducteurs.

Le transducteur électroluminescent (figure 1) comprend une couche luminescente (1) constituée d'un matériau à la fois cathodoluminescent et électroluminescent, de part et d'autre de laquelle sont disposées deux couches conductrices (2 et 3) reliées chacune à une borne respective d'un générateur (4).

Des moyens non représentés, maintiennent un vide assez poussé dans l'espace (5) situé d'un côté de l'empilage des couches (1, 2 et 3). Un faisceau filiforme d'électrons (6) balaye la surface (7) côté vide. Ces électrons (6) possèdent une énergie suffisante pour pénétrer dans la couche luminescente (1), mais la puissance du faisceau est suffisamment faible pour qu'en l'absence de tension périodique entre les couches (2 et 3) le matériau luminescent (1) n'émette au point d'impact (8) du faisceau électronique (6) qu'un spot de faible intensité.

Si on applique entre les couches (2 et 3) une tension périodique d'une amplitude de 100 à 140 volts pendant un intervalle de temps de faible durée, par exemple 10-⁴ secondes, un éclair de lumière, représenté schématiquement par la flêche (10) est émis au point d'impact (8).

La longueur d'onde de cette lumière dépend de la nature des atomes d'impureté constituant les centres luminogènes du matériau (1).

Il est avantageux d'interposer entre la couche luminescente (1) et chacune des couches conductrices (2 et 3), une couche dite dite tampon (1 et 2) constituée en un matériau bon isolant de l'électricité et présentant une constante diélectrique élevée. Ces couches (11 et 12) permettent d'appliquer entre les deux couches conductrices (2 et 3) des tensions élevées, pour obtenir un champ électrique important dans le matériau (1).

Plusieurs transducteurs électroluminescents identiques à celui de la figure 1 peuvent être utilisés à l'obtention d'images colorées à partir de signaux vidéo-couleur.

A cet effet, comme le montre la figure 2, on utilise un tube image de télévision à un seul canon à électrons, et 3 transducteurs électroluminescents chromatiques.

On peut voir sur la coupe schématique figure 2, le filament (13) du canon à électrons, la cathode (14) sur laquelle est appliquée le signal de luminance Y, le wenehlt (15) de réglage de la luminosité de l'image, la grille accélératrice (16) et la grille de concentration (17). Des bobines de déviation électromagnétiques non représentées assurent une déviation convenable du faisceau électronique (18), issu du canon à électrons (13 à 17), afin que ce faisceau (18) balaye de façon connue la surface de la "dalle" (19).

Cette dalle (19), est constituée par la paroi extérieure du tube image (20) situé à l'opposé du canon (13 à 17).

Le résultat serait équivalent, si au lieu d'un tube à déviation électromagnétique on employait un tube à déviation électrostatique, l'ampoule comporterait alors des plaques X,, X₂ et Y_{1'} Y₂ pour assurer la déviation du faisceau d'électrons suivant deux dimensions.

Comme le montre la figure 3, cette dalle en verre (21) est munie à sa face intérieure d'une couche de filtrage (filtre gris) (22), et d'un empilage de couches minces comprenant trois transducteurs électroluminescents superposés. Ces trois transducteurs se composent de trois couches luminescentes (23, 24 et 25) et quatre couches conductrices (26, 27, 28 et 29), les couches luminescentes (23, 24 et 25) sont constituées en un matériau à la fois électroluminescent et cathodoluminescent, chacune d'elles contenant un dopeur de nature différente, permettant respectivement l'émission de lumière .verte, rouge et bleue. A cet effet, chaque couche électroluminescentes (23, 24 et 25) est située entre deux couches conductrices respectivement 26-27, 27-28 et 28-29. Comme dans le cas de la figure 1, des couches tampons (30) sont interposées entre les couches luminescentes (23 à 25) et les couches conductrices (26 à 29).

La couche conductrice (29) située du côté de l'intérieur du tube (20) peut-être une couche mince d'aluminium ou de cuivre, portée à un potentiel positif élevé. Cette couche fine a pour but d'augmenter la conductibilité de l'écran et de faire office de miroir pour les rayons lumineux émis par les couches luminescentes, les rayons lumineux étant tous réfléchis vers l'avant.

Les couches 23, 24 et 25 sont formées de sulfure de zinc (ZnS), associé à des molécules de dopant et contenant des oxysulfures pour limiter les interactions desdites molécules et du sulfur de zinc.

Les activateurs sont:
- pour 23 du terbium (Tb), donnant une lumière de longueur d'onde 545 nm (nano- mètre) lumière verte,
-pour 24 de l'europium (Eu), donnant une lumière de longueur d'onde 620 nm (rouge),
- pour 25 du Thullium (Tm), donnant une lumière de longueur d'onde 450 nm (bleu).

Les couches 26, 27 et 28 sont des couches d'oxyde d'étain Sn0₂ ou d'oxyde d'indium In₂0₃.

Les couches 30 sont des couches d'oxyde d'yttrium Y₂0_{3'}

La couche conductrice 29 est une couche d'aluminium de 1000 A.

Comme le montre la figure 4, le tube (20) restitue les images couleur d'une émission de télévision de la manière suivante: un bloc de réception et de démodulation (31) capte les ondes HF sur sa borne (31 A) et délivre le signal vidéo de luminance Y sur la borne 31 B reliée à la cathode (14) de tube (20). Le signal vidéo de chrominance délivré sur la borne (31 C) est appliqué à l'entrée (32 A) du bloc de décodage de chrominance (32). Cet ensemble de décodage élabore les signaux de chrominance vert, rouge et bleu respectivement sur les bornes de sortie (32 B, 32 C et 32 D). Ces tensions délivrées en 32 B, 32 C et 32 D sont proportionnelles aux composantes chromatiques verte, rouge, bleue de l'émission et sont appliquées respectivement entre les couches 26 et 27, 27 et 28, 28 et 29.

Pour la compatibilité dans tous les standards, en noir et blanc, le décodeur de signaux de chrominance 32 ne délivre aucun signal à la sortie des amplificateurs vert, rouge bleu en 32 B, 32 C, 32 D. Le téléviseur fonctionne comme un téléviseur noir et blanc ordinaire. Au point d'impact du bombardement cathodique, l'énergie cinétique des électrons sur les parties électroluminescentes des trois transducteurs fait apparaître un point lumineux blanc, avec une brillance proportionnelle à la tension des signaux vidéo-luminance appliquée à la cathode tube.

En partant du synoptique de la figure 4 on voit qu'en remplaçant le tube image monochrome d'une récepteur de télévision en noir et blanc par un tube image à transducteurs électroluminescents conforme à l'invention et en associant audit récepteur un étage décodeur du type précédemment décrit, il est possible de produire une image en couleurs dont la résolution et la restitution des teintes et nuances sont optimales. Pour la reproduction en télévision couleurs, les teintes différentes devant être reproduites sont, le jaune, le cyan, le pourpre, le vert, le bleu, le rouge, le blanc. Les transducteurs verts, rouges, et bleus par leur fonctionnement séparé ou simultanément 2 par 2 déterminent l'ensemble colorimétrique.

Le coefficient d'amplification de brillance, caractéristique essentielle de l'invention est de 10 à 15 pour chaque transducteur. Ceci permet, pour une brillance équivalente à une réception normale de télévision en couleurs, de diminuer l'amplification vidéo. Il est même envisageable, au lieu d'employer un amplificateur analogique fonctionnant sous une tension d'alimentation de 150 à 180 volts, d'employer un amplificateur numérique fonctionnant sous 15 à 25 volts.

Un ordre convenable d'empilage des transducteurs permet de respecter l'équation fondamentale du signal de luminance, contenant toute l'information nécessaire à la reproduction de l'image en "noir et blanc", assurant le principe de compatibilité des émissions "noir et blanc" et couleurs tel que l'a énoncé Georges Valensi; à savoir:

soit environ 30% de rouge, 60% de vert, 10% de bleu.

La lumière émise par le premier transducteur, vers l'observateur est le vert, et elle ne subit aucune atténuation; la second lumière émise par le deuxième transducteur est le rouge, elle subit une atténuation naturelle d'environ 40% en traversant le premier transducteur, quant au troisième transducteur, son émission lumineuse est bleue et elle subit une atténuation approximative de 60% à 80%.

Un autre avantage de l'invention est que la luminosité du tube à transducteurs est très importante, et en augmentant légérement les tensions d'alimentation du tube, une projection sur grand écran par un optique de Schmitt est possible.

L'utilisation pour la télévision en couleurs est une application importante mais non limitative de l'invention.

Des applications dans des branches très diverses telles que: la visualisation des données, l'oscillographie, le radar, la télématique, l'informatique, la bureaumatique doivent apporter de nouveaux débouchés industriels.

L'adaptabilité de cette innovation technologique à la réception des signaux de télévision dans tous les standards mondiaux, sa compatibilité avec la reproduction en noir et blanc, sa grande fiabilité, la facilité de construction qu'elle autorise et l'abaissement du prix de revient qui en résulte, devraient conduire à un développement rapide, notamment dans le domaine des récepteurs de télévision en couleur.

## Revendications

1. Appareil de génération d'images en au moins deux couleurs comprenant un écran de reproduction d'image, des moyens pour diriger sur toute la surface de l'écran un faisceau elec- tronique d'excitation dont l'intensité est fonction de l'amplitude d'un signal de commande de luminence et des moyens imprimant au dit faisceau d'excitation un mouvement de balayage tel que sont point d'impact sur la surface de l'écran se déplace suivant deux dimensions, ledit appareil de génération d'images étant caractérisé en ce qu'il comprend en plus:
a) un empilage d'au moins deux couches (23-25) réalisées chacune en un matériau luminescent émettant de la lumière d'une longueur d'onde déterminée, différente de la longueur d'onde de la lumière émise par les autres couches, les matériaux luminescents utilisés émettant de la lumière sous l'action d'un bombardement électronique et se prêtant à une amplification de l'intensité lumineuse ainsi émise par superposition d'un effet électroluminescent,
b) un dispositif de commande appropriée, associé à chaque couche luminescente pour enaendrer dans cette couche un chamo électrique pulsé, dont la fréquence et l'amplitude sont asservies à l'amplitude d'un signal de couleur correspondant de manière à assurer la restitution des diverses composantes chromatiques, et
c) des générateurs (31, 32) fournissant lesdits signaux de commande de couleur et de luminescence.

2. Appareil suivant la revendication 1, caractérisé en ce que chaque couche luminescente a une épaisseur comprise entre 0,4 et 2µ. et de préférence entre 0,4 et 0,8µ.

3. Appareil suivant l'une des revendications 1 et 2, caractérisé en ce que le matériau constitutif des couches luminescentes est choisi parmi les matériaux suivants: sulfure de zinc, oxyde de zinc, sulfure de strontium, tungstate de calcium, silicate de zinc, fluorure de calcium, germanate de magnésium, sulfure de cadmium, fluorure de cadmium, dopés à l'aide d'au moins un des activateurs suivants: fluorures de praséodyme (Pr), néodyme (Nd), samarium (Sm), europium (Eu), gadolimium (Gd), terbium (Tb), holmium (Ho), erbium (Er), thullium (Tm).

4. Appareil suivant l'une des revendications 1 à 3, caractérisé en ce que, pour augmenter le champ électrique dans la couche électroluminescente, une ou deux couches tampons (30), réalisés en un matériau isolant à constante dielectrique élevée sont disposées d'un côté ou de chaque côté de la couche électroluminescente.

5. Appareil suivant la revendication 4, caractérisé en ce que, chaque couche tampons a une épaisseur comprise entre 0,2 et 0,8,u et en ce que le matériau employé est l'oxyde d'yttrium (Y₂O₃).

6. Appareil suivant l'une des revendications 1 à 5, caractérisé en ce que le dispositif de commande associé à une couche électroluminescente et les couches tampons comprend deux couches conductrices (26-27, 27-28, 28-29), semi transparentes, disposées de part et d'autre et connectées au générateur (32) du signal de commande des chrominances.

7. Appareil suivant la revendication 6, caractérisé en ce que les couches conductrices (26-29) sont réalisées en un matériau tel que l'oxyde d'étain (Sn0₂) ou l'oxyde d'indium (In⁰₃).

8. Apparil suivant l'une des revendications précédentes, caractérisé en ce que l'empilage comprend trois couches luminescentes (23, 24, 25), rayonnant respectivement dans le vert, le rouge, le bleu.

## Patentansprüche

1. Apparat zur Erzeugung von Bildern in zumindest zwei Farben mit einem Bildwiedergabeschirm, Mittel zum Lenken eines Erregerelektronenstrahlbündels, dessen Intensität eine Funktion der Amplitude eines Signals zur Steuerung der Bildleuchtdichte ist, auf die gesamte Oberfläche des Schirms und Mittel zum Aufdrücken einer Kippbewegung auf das Erregerstrahlbündel, sodaß sich dessen Auftreffpunkt auf der Oberfläche des Schirms in zwei Dimensionen verschiebt, dadurch gekennzeichnet, daß er weiters umfaßt:
a) eine lagenweise Anordnung von zumindest zwei Schichten (23-25), die jeweils aus einem lumineszierenden Material gefertigt sind, welches Licht einer bestimmten, von der Wellenlänge des von den anderen Schichten ausgestrahlten Lichtes unterschiedlichen Wellenlänge ausstrahlt, wobei die verwendeten lumineszierenden Materialien unter der Wirkung eines Elektronenbeschusses Licht ausstrahlen und zur Verstärkung der so ausgestrahlten Lichtintensität durch Überlagerung eines Elektrolumineszenzeffektes geeignet sind,
b) eine geeignete Steuereinrichtung, die mit jeder Lumineszenzschicht zur Erzeugung eines gepulsten elektrischen Feldes in dieser Schicht verbunden ist, wobei die Frequenz und die Amplitude des elektrischen Feldes an die Amplitude eines korrespondierenden Farbsignals getriggert werden, um die Wiederherstellung der verschiedenen Farbkomponenten zu gewährleisten, und
c) Generatoren (31, 32), die die Farb- und Helligkeitssteuersignale liefern.

2. Apparat nach Anspruch 1, dadurch gekennzeichnet, daß jede Lumineszenzschicht eine Stärke zwischen 0,4 und 2,um, vorzugsweise zwischen 0,4 und 0,8,um, aufweist.

3. Apparat nach einem der Ansprüche 1 und 2, dadurch gekennzeichnet, daß das die Lumineszenzschichten bildende Material unter den folgenden Materialien ausgewählt ist: Zinksulfid, Zinkoxid, Strontiumsulfid, Calciumwolframat, Zinksilikat, Calciumfluorid, Magnesiumgermanat, Cadmiumsulfid, Cadmiumfluorid, dotiert mittels zumindest einem der goldenden Aktivatoren: Praseodym (Pr)-, Neodym (Nd)-, Samarium (Sm)-, Europium (Eu)-, Gadolinium (Gd)-, Terbium (Tb)-, Holmium (Ho)-, Erbium (Er)-, Thulium (Tm)- Fluorid.

4. Apparat nach einem der Ansprüche 1 bis 3, dadurch gekennzeichnet, daß zur Verstärkung des elektrischen Feldes in der Elektrolumineszenzschicht eine oder zwei Pufferschichten (30) aus einem Isoliermaterial mit erhöhter Dielektrizitätskonstante auf einer oder auf beiden Seiten der Elektrolumineszenzschicht angeordnet sind.

5. Apparat nach Anspruch 4, dadurch gekennzeichnet, daß jede Pufferschicht eine Stärke zwischen 0,2 und 0,8µm aufweist und daß das verwendete Material Yttriumoxid (Y_{z}0₃) ist.

6. Apparat nach einem der Ansprüche 1 bis 5, dadurch gekennzeichnet, daß die Steuereinrichtung mit einer Elektrolumineszenzschicht verbunden ist und die Pufferschichten zwei semitransparente, beiderseits angeordnete und mit dem Farbsteuersignalgenerator (32) verbundene Leiterschichten (26-27, 27-28, 28-29) umfassen.

7. Apparat nach Anspruch 6, dadurch gekennzeichnet, daß die Leiterschichten (26-29) aus einem Material, wie Zinnoxid (Sn0₂) oder Indiumoxid (In0₃) hergestellt sind.

8. Apparat nach einem der vorhergehenden Ansprüche, dadurch gekennzeichnet, daß die lagenweise Anordnung drei Lumineszenzschichten (23, 24, 25) umfaßt, die im Grün-, Rot- bzw. Blaubereich strahlen.

## Claims

1. Apparatus for generating images in at least two colors comprising an image reproduction screen, means for directing an energizing electronic beam over the entire surface of said screen, the intensity of which beam is dependent on the amplitude of a brightness control signal, and means for imparting a scanning movement to the said energizing beam so that its point of impact on the surface of the screen moves according to two dimensions, the said image generating apparatus being characterized in that it further comprises:
a) a superimposition of at least two layers (23-25) each one produced in a luminescent material radiating light of a predetermined wavelength, different from the wavelength of the light radiated by the other layers, the luminescent materials used, radiating light under the action of an electronic bombardment and adapting to an amplification of the light intensity thus radiated by superposition of an electroluminescent effect,
b) an appropriate control device, associated to each luminescent layer to generate therein a pulsating electric field, the frequency and amplitude of which are dependent on the amplitude of a corresponding color signal so as to ensure the restitution of the different chromatic components, and
c) generators (31, 32) supplying the said signals controlling the color and brightness.

2. Apparatus according to claim 1, characterized in that each luminescent layer has a thickness between 0.4 and 2µ and preferably between 0.4 and 0.8₁₁.

3. Apparatus according to one of claims 1 and 2, characterized in that the material constituting the luminescent layers is selected from the following materials: zinc sulfide, zinc oxide, strontium sulfide, calcium tungstate, zinc silicate, calcium fluoride, magnesium germanate, cadmium sulfide, cadmium fluoride doped with at least one of the following activators: praseodymium (Pr), neodymium (Nd), samarium (Sm), europium (Eu), gadolimium (Gd), terbium (Tb), holmium (Ho), erbium (Er), thulium (Tm) fluorides.

4. Apparatus according to one of claims 1 to 3, characterized in that, to increase the electric field in the electroluminescent layer, one or two buffer layers (30), produced in an insulating material of high electrical constant, are placed on one side or on either side of the electroluminescent layer.

5. Apparatus according to claim 4, characterized in that, each buffer layer has a thickness between 0.2 and 0.8µ and in that the material used is yttrium oxide (Y_{z}0₃).

6. Apparatus according to one of claims 1 to 5, characterized in that the control device associated to an electroluminescent layer and the buffer layers comprise two semi-transparent conducting layers (26-27, 27-28, 28-29) placed on either side and connected to the generator (32) of the signal controlling the chrominances.

7. Apparatus according to claim 6, characterized in that the conducting layers (26-29) are produced in a material such as tin oxide (Sn0₂) or indium oxide (In0₃).

8. Apparatus according to one of the preceding claims, characterized in that the superimposition comprises three luminescent layers (23, 24, 25), radiating respectively in green, red and blue.
